# EUROPÄISCHE PATENTSCHRIFT

(11) **EP 2 114 090 B1**
(45) Veröffentlichungstag und Bekanntmachung des Hinweises auf die Patenterteilung: **20.06.2012**
(21) Anmeldenummer: 09158350.0
(22) Anmeldetag: 21.04.2009
(51) Int. Cl.: H04R 25/00

(54) **Schaltung zum Betrieb eines Hörgeräts sowie Hörgerät**
Circuit for operating a hearing device and hearing device
Circuit pour l'opération d'un appareil auditif et appareil auditif

(30) Priorität: 30.04.2008 DE 102008021612
(43) Veröffentlichungstag der Anmeldung: 04.11.2009
(73) Patentinhaber: Siemens Medical Instruments Pte. Ltd., Singapore 139959 (SG)
(72) Erfinder: Barthel, Roland, 91058 Erlangen (DE); Bäuml, Robert, 90542 Eckental (DE); Junius, Dirk, 91094 Langensendelbach (DE); Serman, Maja, 91054 Erlangen-Buckenhof (DE); Seubert, Nadine, 91052 Erlangen (DE)
(74) Vertreter: Maier, Daniel Oliver

(56) Entgegenhaltungen:
- EP-A- 0 917 397
- DE-C1- 19 542 961
- JP-A- 2007 295 324

## Beschreibung

Hörgeräte sind technische Hilfen, die angeborene oder erworbene Hörfunktionsminderungen, die einer kausalen Therapie nicht zugänglich sind, ausgleichen. Hörgeräte verstärken und modulieren den Schall, also das akustische Signal, vor dem eigentlichen Sinnesorgan des Ohres, dem Innenohr. Hörgeräte bestehen dabei aus einem oder mehreren Mikrofonen, einer elektronischen Schaltung, die zumindest einen analogen oder digitalen Verstärker aufweist, und einem oder mehreren Lautsprechern sowie einer Energiequelle zur Versorgung dieser Komponenten.

Ein Hörgeräteakustiker stellt für jeden Patienten individuell die audiometrischen Kenndaten des Gehörs fest und nimmt anhand dessen die optimale Einstellung des oder der Betriebsparameter des Hörgeräts vor. Hierbei wird in der Regel eine optimale Sprachverständlichkeit angestrebt. Allerdings ist das geschädigte Gehör in vielen Fällen besonders empfindlich gegenüber erhöhten Ausgangspegeln. Wird das geschädigte Gehör mit einem für eine optimale Sprachverständlichkeit angepaßten Hörgerät versorgt, empfindet der Patient dies als unbehaglich und wird unter Umständen das Hörgerät nicht benutzen.

Aus der Patentschrift DE 195 42 961 ist ein Hörgerät mit einer Steuereinheit bekannt, welche über ein bestimmtes Zeitintervall die Angleichung der Betriebsparameter des Hörgeräts von einer dem Patienten angenehmen Ausgangssituation hin zu einer vom Hörgeräteakustiker als optimal ermittelten Zielsituation vornimmt. Dieser Anpassungsvorgang, auch als "Training" bezeichnet, erlaubt dem Hörgeräteträger einen angenehmen Einstieg in die Benutzung des für ihn neuen Hörgeräts.

Allerdings bieten moderne Hörgeräte dem Hörgeräteträger eine Reihe von Einflußmöglichkeiten, mit denen der Hörgeräteträger seinerseits die Betriebsparameter des Hörgeräts an seine Wünsche und Bedürfnisse anpassen kann. Diese Einflußnahme kann allerdings dem Trainingsziel zuwiderlaufen und im Extremfall dazu führen, daß die manuelle "Korrektur" durch den Hörgeräteträger die durch das Training erreichte Anpassung wieder aufhebt bzw. nachhaltig stört, so daß das Trainingsziel nie erreicht wird.

Die Aufgabe der vorliegenden Erfindung besteht darin, eine verbesserte Schaltung für ein Hörgerät anzugeben, welche ein Hörgerätetraining hin zu einer vom Hörgeräteakustiker als optimal ermittelten Zielsituation durchführt, welches durch vom Hörgeräteträger oder vom Hörgeräteakustiker vorgenommene (Fein-) Einstellungen nicht beeinflußt wird und diese auch nicht beeinflußt.

Diese Aufgabe wird gelöst durch eine Schaltung mit einer Steuereinheit, welche die Angleichung des oder der Betriebsparameter(s) in Zeitabschnitten, in denen die Betriebsparameter oft mittels des Bedienelements und/oder Datenverarbeitungsgeräts beeinflußt werden, mit geringer Angleichrate durchführt und in Zeitabschnitten, in denen die Betriebsparameter selten oder gar nicht mittels des Bedienelements und/oder Datenverarbeitungsgeräts beeinflußt werden, mit höherer Angleichrate durchführt.

Die vorliegende Erfindung betrifft ferner ein Hörgerät mit einer derartigen Schaltung.

Im folgenden werden Ausführungsbeispiele der vorliegenden Erfindung im Zusammenhang mit einer Zeichnung näher erläutert.

Fig. 1 zeigt eine Schaltung eines Hörgeräts in schematischer Darstellung. Das Bezugszeichen 1 in Fig. 1 bezeichnet dabei das Hörgerät in seiner Gesamtheit. Es umfaßt ein Mikrofon 2 sowie eine Hörspule 3, die jeweils mittels eines Betriebsschalters 11 mit einer Verstärkerbaugruppe verbindbar sind. Die Verstärkerbaugruppe umfaßt einen Vorverstärker 4, eine Kompressionsschaltung 5, beispielsweise eine sogenannte AGC (Automatic Gain Control) Schaltung mit bestimmtem Schwellenwert sowie bestimmtem Kompressionsverhältnis, sowie ein Klangfilter 6.

Des weiteren ist ein Endverstärker 7, welcher mit dem Hörer 8 verbunden ist, sowie ein Ohrpaßstück 9 vorgesehen. Eine Batterie 10 versorgt über einen Ein-/Ausschalter 19 das Hörgerät 1 mit elektrischer Energie. Die Lautstärke des Hörgerätes 1 kann an einem Lautstärkesteller 18 eingestellt werden. Die Steuerung 12 steht mit einer Eingabeeinheit 16 in Verbindung.

Das Hörgerät 1 umfaßt erfindungsgemäß eine Steuereinheit 12, die mit einer Speicheranordnung, bestehend aus dem Speicher 13 für eine Betriebsparametereinstellung der Ausgangssituation sowie einem Speicher 14 der Betriebsparametereinstellung der Zielsituation zusammenwirkt.

Bei den anzupassenden Betriebsparametern handelt es sich vorzugsweise um den Betrag der Vorverstärkung, um die Größe des Kompressionsverhältnisses, des Schwellenwertes und/oder der Zeitkonstanten der Kompressionsschaltung, und/oder um die Frequenzbandbreite, welche den Klang an das individuelle Hörvermögen anpassen, und/oder um den max. Ausgangspegel. Die Angleichung der Betriebsparameter kann entweder einzeln oder zusammen erfolgen.

Die Anpassung der einzelnen Betriebsparameter erfolgt nunmehr abhängig von der in einem bestimmten Zeitabschnitt erwarteten oder ermittelten Bedienaktivität.

Als Bedienelemente kommen beispielsweise der bereits erläuterte Lautstärkesteller 18, aber auch Klangregler und/oder Programmwahlschalter (nicht dargestellt) in Betracht, mit denen der Hörgeräteträger die Tonausgabe des Hörgeräts 1 seinen Bedürfnissen anpassen kann, sowie die Eingabeeinheit 16, welche die Einspielung von Parametern von einem externen Datenverarbeitungsgerät, beispielsweise einem PC, durch einen Hörgeräteakustiker erlauben, welcher auf diese Weise die (Fein-) Anpassung des Hörgeräts vornehmen kann.

Wird nun in einem Zeitabschnitt eine hohe Zahl von den Klang und/oder die Lautstärke betreffenden Bedienvorgängen durch die Steuerung 12 registriert, oder findet in einem Zeitabschnitt erfahrungsgemäß eine hohe Anzahl solcher Bedienvorgänge statt (beispielsweise "spielt" ein Hörgeräteträger zunächst mit allen Funktionen seines neuen Hörgeräts, nachdem er dieses erstmalig erhält), erfolgt die Angleichung der Betriebsparameter der Ausgangssituation an die Zielsituation sehr langsam, d.h. mit geringer Angleichrate. Dies hat den Vorteil, daß der Hörgeräteträger nicht versucht, als zu stark empfundene Angleichungsschritte durch entsprechendes Gegenregeln wieder rückgängig zu machen. Andererseits kann der Hörgeräteträger besser beurteilen, ob eine vom Hörgeräteakustiker vorgenommene Feineinstellung geeignet ist oder nicht, wenn der gleichzeitig laufende Angleichungsprozeß nicht zusätzlich noch starke Veränderungen hervorruft.

Eine geringe Angleichrate kann beispielsweise erreicht werden, indem die Zeitintervalle, mit der die Angleichungsschritte durchgeführt werden, länger als üblich gewählt werden. Eine geringe Angleichrate kann ebenfalls erzielt werden, indem die Gewichtung, mit welcher der Angleichungsprozeß Einfluß auf die anzugleichenden Betriebsparameter ausübt, verringert wird.

Wird in einem Zeitabschnitt hingegen eine geringe Zahl von den Klang und/oder die Lautstärke betreffenden Bedienvorgängen durch die Steuerung 12 registriert, oder finden in einem Zeitabschnitt erfahrungsgemäß nur wenige solcher Bedienvorgänge statt, erfolgt die Angleichung der Betriebsparameter der Ausgangssituation an die Zielsituation mit normaler oder erhöhter Angleichrate. Unter normaler Angleichrate wird dabei die Angleichrate verstanden, die ein herkömmliches Hörgerät mit kontinuierlicher Angleichung der Betriebsparameter der Ausgangssituation an die Zielsituation nutzt.

## Patentansprüche

1. Schaltung zum Betrieb eines mit mindestens einem variablen Betriebsparameter ausgestatteten Hörgeräts (1), die folgendes aufweist:
- eine Speicheranordnung (13, 14) zum Speichern von Betriebsparametereinstellungen in einer Ausgangssituation sowie in einer Zielsituation;
- eine Steuereinheit (12), die über ein bestimmtes Zeitintervall eine Angleichung des oder der Betriebsparameter(s) gemäß der Einstellung der Ausgangssituation an die Betriebsparametereinstellung der Zielsituation durchführt; und
- Anschlußmittel zum Anschluß an zumindest ein Bedienelement (18) und/oder ein Datenverarbeitungsgerät zum Beeinflussen eines oder mehrerer Betriebsparameter durch einen Träger des Hörgerätes und/oder einen Hörgeräteakustiker;
wobei die Steuereinheit (12) so ausgebildet ist, die Angleichung des oder der Betriebsparameter(s) in Zeitabschnitten, in denen der oder die Betriebsparameter oft mittels des Bedienelements (18) und/oder Datenverarbeitungsgeräts beeinflußt werden, mit geringer Angleichrate durchzuführen und in Zeitabschnitten, in denen der oder die Betriebsparameter selten oder gar nicht mittels des Bedienelements und/oder Datenverarbeitungsgeräts beeinflußt werden, mit höherer Angleichrate durchzuführen.

2. Schaltung nach Anspruch 1, bei der eine geringe Angleichrate erreicht wird, indem Angleichungsparameter mit einer geringen Gewichtung genutzt werden.

3. Schaltung nach Anspruch 1, bei der eine geringe Angleichrate erreicht wird, indem zwischen einzelnen Angleichungsschritten größere Zeitabstände gewählt werden.

4. Hörgerät (1) mit einer Schaltung nach einem der vorhergehenden Ansprüche.

## Claims

1. Circuit for operating a hearing device (1) equipped with at least one variable operating parameter, comprising the following:
- a storage device (13, 14) for storing operating parameter settings in a starting situation as well as in a target situation;
- a control unit (12), which, over a certain time interval, performs a matching of the operating parameter(s) in accordance with the adjustment of the starting situation to the operating parameter setting of the target situation; and
- connecting means for connection to at least one control element (18) and/or a data processing device for influencing one or several operating parameters by means of a wearer of the hearing device and/or a hearing device acoustician;
with the control unit (12) being embodied so as to implement the matching of the operating parameter(s) with a minimal matching rate in time segments, in which the operating parameter(s) are often influenced by means of the control element (18) and/or data processing device, and with a higher matching rate in time segments in which the operating parameter(s) are rarely influenced or not influenced at all by means of the control element and/or data processing device.

2. Circuit according to claim 1, in which a minimal matching rate is achieved by matching parameters with a minimal weighting being used.

3. Circuit according to claim 1, in which a minimal matching rate is achieved, by larger time intervals being selected between individual matching steps.

4. Hearing device (1) comprising a circuit according to one of the preceding claims.

## Revendications

1. Circuit pour faire fonctionner une prothèse ( 1 ) auditive ayant au moins un paramètre de fonctionnement variable, circuit qui comporte ce qui suit :
- un agencement ( 13, 14 ) de mémoire pour mémoriser des réglages de paramètres de fonctionnement dans une situation initiale ainsi que dans une situation visée,
- une unité ( 12 ) de commande qui effectue sur un intervalle de temps déterminé une égalisation du paramètre de fonctionnement ou des paramètres de fonctionnement selon le réglage de la situation de départ au réglage de paramètre de fonctionnement de la situation visée ; et
- un moyen de raccordement pour le raccordement à au moins un élément ( 18 ) de commande et/ou à un appareil de traitement de données pour influencer un ou plusieurs paramètres de fonctionnement par un porteur de la prothèse auditive et/ou par un acousticien de prothèse auditive ;
dans lequel l'unité ( 12 ) de commande est telle que l'adaptation du paramètre de fonctionnement ou des paramètres de fonctionnement, dans des intervalles de temps dans lesquels le paramètre de fonctionnement ou les paramètres de fonctionnement sont influencés souvent au moyen de l'élément ( 18 ) de commande et/ou de l'appareil de traitement de données, peut s'effectuer avec un degré d'adaptation petit et dans des intervalles de temps, dans lesquels le paramètre de fonctionnement ou les paramètres de fonctionnement sont influencés rarement ou pas du tout au moyen de l'élément de commande et/ou l'appareil de traitement de données, peut s'effectuer avec un degré d'adaptation plus grand.

2. Circuit suivant la revendication 1, dans lequel on atteint un degré d'adaptation petit en tirant partie de paramètres d'adaptation ayant une pondération petite.

3. Circuit suivant la revendication 1, dans lequel un degré d'adaptation petit est obtenu en choisissant des intervalles de temps assez grands entre des stades d'adaptation individuels.

4. Prothèse ( 1 ) auditive comprenant un circuit suivant l'une des revendications précédentes.
